# EUROPÄISCHE PATENTSCHRIFT

(11) **EP 1 721 063 B1**
(45) Veröffentlichungstag und Bekanntmachung des Hinweises auf die Patenterteilung: **11.03.2009**
(21) Anmeldenummer: 04765196.3
(22) Anmeldetag: 15.09.2004
(51) Int. Cl.: F01D 11/12, F01D 11/22

(54) **STRÖMUNGSMASCHINE UND VERFAHREN ZUR ANPASSUNG VON STATOR UND ROTOR EINER STRÖMUNGSMASCHINE**
TURBOENGINE AND METHOD FOR ADJUSTING THE STATOR AND ROTOR OF A TURBOENGINE
TURBOMACHINE ET PROCEDE POUR ADAPTER LE STATOR ET LE ROTOR D'UNE TURBOMACHINE

(30) Priorität: 13.10.2003 DE 10347524
(43) Veröffentlichungstag der Anmeldung: 15.11.2006
(73) Patentinhaber: Daimler AG, 70327 Stuttgart (DE)
(72) Erfinder: HAUG, Tilmann, 89264 Weissenhorn (DE); LEHMANN, Hans-Georg, 73732 Esslingen (DE); ZOLLER, Ansgar, 6714 Nüziderf (AT)
(86) Internationale Anmeldenummer: PCT/EP2004/010282
(87) Internationale Veröffentlichungsnummer: WO 2005/038199

(56) Entgegenhaltungen:
- EP-A- 0 416 954
- US-A- 2 939 626
- US-A- 5 658 125
- US-A- 5 785 493

## Beschreibung

Die Erfindung betrifft eine Strömungsmaschine gemäß dem Oberbegriff des Patentanspruchs 1 sowie ein Verfahren zur Anpassung von Stator und Rotor einer Strömungsmaschine gemäß dem Oberbegriff des Patentanspruchs 4.

Bekannt ist, dass Strömungsmaschinen sowohl an den Laufschaufeln ihres Rotors als auch an der Wandung ihres Stators Beschichtungen aufweisen, die abreibbar und relativ komplex aufgebaut sind. Diese Beschichtungen werden zur Anpassung von Rotor und Stator und zur Reduktion der Spaltgröße zwischen den Laufschaufeln des Rotors und der Wandung des Stators aufgebracht.

Aus der Druckschrift EP 1 312 760 A2 ist eine Strömungsmaschine, insbesondere eine Gasturbine mit einem Rotor und einem Stator, bekannt. Die Wandung des Stators ist mit einem Einlaufbelag beschichtet. Zusätzlich weisen die Laufschaufeln des Rotors einen Anstreifbelag auf, in dem willkürlich abrasive Al₂O₃- oder SiC-Partikel derart eingebettet sind, dass während der Rotation der Laufschaufelspitzen diese den Einlaufbelag ungleichmäßig abrasiv abtragen. Durch das abrasive Abtragen des Einlaufbelags brechen die willkürlich im Anstreifbelag eingebrachten Al₂O₃- oder SiC-Partikeln ab. Dies führt zu einer Erhöhung der Spaltgröße zwischen Stator und Laufschaufelspitzen des Rotors, so dass der Wirkungsgrad der Strömungsmaschine, der in hohem Maße von dieser Spaltgröße abhängig ist, mit zunehmender Laufzeit geringer wird und deshalb die Anstreifbeläge einer häufigen Erneuerung bedürfen. Zur Erneuerung des Anstreifbelages muss der Rotor aus dem Stator aufwendig demontiert werden.

Ähnliche Ausgestaltungen sind den Druckschriften DE 19653217 A1 und US 5,185,217 zu entnehmen.

Der vorliegenden Erfindung liegt ausgehend von diesem Stand der Technik die Aufgabe zugrunde, eine Strömungsmaschine anzugeben sowie ein Verfahren zur Anpassung von Stator und Rotor einer Strömungsmaschine bereitzustellen, bei welchen die Spaltgröße zwischen Stator und Rotor minimiert wird.

Diese Aufgabe wird mit den Merkmalen des Patentanspruchs 1 in Bezug auf die zu schaffende Strömungsmaschine und des Patentanspruchs 4 in Bezug auf das zu schaffende Verfahren gelöst.

Die erfindungsgemäße Lösung ist gegeben durch eine Strömungsmaschine, aufweisend:
- einen Stator, innenbeschichtet mit einem Einlaufbelag,
- einen Rotor innerhalb des Stators, wobei die Strömungsmaschine zusätzlich aufweist:
- eine Einrichtung zur parallelen Versetzung und Rotation der Rotationsachse des Rotors um die Symmetrieachse des Stators.

Diese Ausgestaltung hat den Vorteil, dass der Wirkungsgrad der Strömungsmaschine durch Verringerung der Spaltgröße zwischen Stator und Rotor erhöht wird.

Ferner gewährleistet die erfindungsgemäße Strömungsmaschine ein nahezu gleichmäßiges Abtragen des Einlaufbelages durch die Laufschaufeln des Rotors. Dies hat den Vorteil, dass die Laufschaufeln des Rotors geringere Momente auf den Stator übertragen. Ein reduziertes Verbiegen und Stauchen des Rotors ist die Folge. Insgesamt sind somit die auftretenden dynamischen Deformationen, die auf die Laufschaufeln des Rotors wirken, erkennbar reduziert.

Die Einrichtung zur parallelen Versetzung und Rotation der Rotationsachse des Rotors kann beispielsweise aus einem modifizierten handelsüblichen Gleitlager hergestellt werden. Derartige Gleitlager weisen einen Läufer auf, der in einem mit einer Lagerschicht innen-beschichteten Gehäuse rotiert. Zwischen Lagerschicht und Läufer befindet sich ein Spalt, die sog. Lagerluft, die üblicherweise mit Flüssigkeit, meist Öl, gefüllt ist. Die Spaltbreite variiert je nach Einsatzzweck des Gleitlagers zwischen 50 und 500 µm, meist zwischen 100 und 300 µm. Wird die Flüssigkeit ganz oder teilweise entfernt, so wird der Läufer und mit ihm seine Rotationsachse infolge der Zentripetalkraft parallel zur Symmetrieachse des Gehäuses versetzt. Dabei erhöht sich das Ausmaß der Versetzung mit der Menge entnommener Flüssigkeit.

Für die erfindungsgemäße Strömungsmaschine muss lediglich ein Rotor axialsymmetrisch auf dem Läufer befestigt werden und das modifizierte Gleitlager axialsymmetrisch zu einem Stator positioniert werden. Danach wird der Läufer, respektive Rotor, in Rotation versetzt und trägt einen Teil des Einlaufbelags ab. Abschließend kann der Rotor durch Wiederbefüllen der Lagerluft des Gleitlagers wieder zentriert werden.

Ein weiterer Vorteil der erfindungsgemäßen Strömungsmaschine besteht darin, dass im Vergleich zu herkömmlichen Strömungsmaschinen ein Anstreifbelag an den Laufschaufelspitzen des Rotors einsparbar ist. Damit entfällt aufgrund der freien Rotation des Rotors in eine auf Übermaß mit Einlaufbelag beschichtete Wandung des Stators, das Aufbringen des Anstreifbelages auf den Laufschaufelspitzen und eine Endbearbeitung dieses Anstreifbelages.

Neben der Einsparung von Arbeitsschritten besitzt die erfindungsgemäße Einrichtung der Strömungsmaschine ein hinsichtlich Fertigungstoleranzen robusteres Design, da eine Klassierung von Komponenten bezüglich der Passungslage in reduziertem Umfang erforderlich ist. Die parallele Versetzung der Rotationsachse des Rotors zur Symmetrieachse des Stators führt dazu, dass die möglicherweise auftretenden Fertigungstoleranzen, insbesondere der Innendurchmesser des Stators und/oder der Einlaufbelag auf der Wandung des Stators, kompensiert werden können.

Vorzugsweise versetzt die Einrichtung derart die Rotationsachse des Rotors, dass der Rotor konzentrisch in die mit Einlaufbelag beschichtete Wandung des Stators einbringbar ist.

Dabei verläuft beispielsweise die Symmetrieachse der mit Einlaufbelag beschichteten Wandung des Stators parallel versetzt zur Symmetrieachse der Statorbohrung im Statorgehäuse. Somit findet lediglich ein Abtragen des für die freie Rotation des Rotors im Stator benötigten Bauraums von den Laufschaufeln des Rotors derart statt, dass die gebildete Spaltgröße zwischen den Laufschaufelspitzen und dem Stator minimal bleibt. Dies ermöglicht ein wirtschaftliches Arbeiten der Strömungsmaschine.

Besonders vorteilhaft ist es hierbei, dass mittels der erfindungsgemäßen Einrichtung zur parallelen Versetzung und Rotation sowohl Strömungsmaschinenkomponenten mit größeren Fertigungstoleranzen als auch sehr präzise angefertigte Komponenten, insbesondere die Lager des Statorgehäuses und das Statorgehäuse an sich, ohne dass hierbei der Wirkungsgrad der Strömungsmaschine signifikant negativ beeinflusst wird, miteinander gepaart werden können.

Alternativ dazu kann die Einrichtung zur parallelen Versetzung und Rotation den Rotor innerhalb des auf Übermaß innenbeschichteten Stators derart versetzen, dass die Rotationsachse des Rotors parallel versetzt zu der Symmetrieachse der mit Einlaufbelag beschichteten Wandung des Stators, die parallel versetzt zu der Symmetrieachse des Stators verläuft, angeordnet ist. Diese Ausführungsform erlaubt das umlaufende Abtragen des für die freie Rotation des Rotors im Stator benötigten Bauraums, wodurch der Versatz zwischen der Symmetrieachse des Stators und der Symmetrieachse der mit Einlaufbelag beschichteten Wandung des Stators ausgleichbar ist.

In einer vorteilhaften Ausgestaltung der erfindungsgemäßen Strömungsmaschine enthalten die Laufschaufeln des Rotors eine Aluminiumbasislegierung oder Eisenbasis- oder Cobaltbasis- oder Nickelbasislegierung und der Stator eine Aluminiumbasislegierung oder Stahlguß.

In Strömungsmaschinen, insbesondere in Triebwerken und in Verdichtern sowie in Abgasturboladern sind die Schaufeln hohen komplexen thermisch-mechanischen Beanspruchungen ausgesetzt. Zusätzlich fördern hohe Temperaturen und aggressive Umgebungsmedien Oxidations- und Korrosionsvorgänge an den Schaufeln und dem Statorgehäuse der Strömungsmaschine. Deshalb werden in diesem Zusammenhang hochtemperaturfeste und kriechbeständige Eisenbasis- oder Cobaltbasis- oder Nickelbasislegierungen für die Schaufeln vorzugsweise eines Turbinenrades in Strömungsmaschinen eingesetzt. Aufgrund der geringeren thermisch-mechanischen Beanspruchungen können die Schaufeln für Verdichter aus Aluminiumbasis- oder Eisenbasislegierungen bestehen. Weiterhin ist es denkbar, dass die Turbinen- und/oder Verdichterschaufeln aus Kompositwerkstoffen auf metallischer Basis ausgestaltet sind. Für das Statorgehäuse wird vorzugsweise im Bereich der Turbine aufgrund der hohen thermischen Beanspruchungen Stahlguss eingesetzt. Durch das Ansaugen und Verdichten der kalten Verbrennungsluft ist für das Verdichtergehäuse aufgrund der thermischen Beanspruchung eine Aluminiumbasislegierung einsetzbar.

In einer weiteren Ausgestaltung der Strömungsmaschine enthält der Einlaufbelag auf der Wandung des Stators AlSi12 oder NiCrAl.

Dieser Einlaufbelag hat den Vorteil, dass er eine Schnittfläche mit im Wesentlichen kleinen Riefen (Grooving) nach dem Anstreifvorgang aufweist und eine minimale Spaltgröße zwischen rotierenden Schaufelspitzen und starrer Wandung des Stators der Strömungsmaschine gewährleistet. Die Beschichtung der Wandung des Stators auf der Verdichterseite mit dem Einlaufbelag aus AlSi12 und einem Füllstoff hat den Vorteil, dass der Beschichtungswerkstoff ein an den Grundwerkstoff des Statorgehäuses angepasstes Wärmeausdehungsverhalten aufweist. Der Füllstoff, der in der AlSi12-Schicht enthalten ist, brennt bei erhöhten Temperaturen aus, wodurch die Porosität des Einlaufbelags erhöht wird. Dabei ist der Einlaufbelag aus AlSi12 dehnungstolerant und verfügt über eine gute Haftung auf dem Grundwerkstoff des Statorgehäuses.

Durch die Hochtemperaturbeständigkeit des Einlaufbelags aus NiCrAl kann dieser sowohl als Beschichtungswerkstoff für Komponenten der hochtemperaturbeanspruchten Turbine als auch in der thermisch geringer beanspruchten Verdichterseite eingesetzt werden. Der NiCrAl-Einlaufbelag enthält entsprechend dem Einlaufbelag der Verdichterseite einen Füllstoff. Der Einlaufbelag auf der Verdichter- und auf der Turbinenseite ermöglicht hohen Wirkungsgrad und verminderter Kraftstoffverbrauch.

Ein weiterer Gegenstand der vorliegenden Erfindung betrifft ein Verfahren zur Anpassung von Stator und Rotor einer Strömungsmaschine, bei der auf der Wandung des Stators ein Einlaufbelag aufgebracht wird und dieser Einlaufbelag durch den Rotor zumindest teilweise abgetragen wird, wobei der Rotor um eine Rotationsachse gedreht wird, die parallel versetzt um die Symmetrieachse des Stators rotiert.

Ein Vorteil des erfindungsgemäßen Verfahrens besteht darin, dass sich Fertigungstoleranzen wie z.B. das Mass, die Form und die Lage der Wandung des Stators und/oder der Innendurchmesser der mit Einlaufbelag beschichteten Wandung des Stators weniger kritisch auf die Spaltgröße zwischen Laufschaufelspitzen und Statorgehäuse auswirken. Dies erlaubt eine einfache Anpassung von Stator und Rotor der Strömungsmaschine unabhängig davon, ob die Symmetrieachse des Rotors mit der des Stators übereinstimmt oder aber parallel zu dieser versetzt verläuft. Dadurch ermöglicht das erfindungsgemäße Verfahren eine optimale Ausrichtung des rotierenden Rotors auf die mit Einlaufbelag beschichtete Wandung des Stators.

Darüber hinaus ermöglicht das Verfahren zur Anpassung von Stator und Rotor eine Minimierung der Schaufelmasse dadurch, dass der Anstreifbelag auf den Schaufelspitzen nicht vonnöten ist. Eine reduzierte Masse der Schaufeln vermindert das Trägheitsmoment des Rotors, so dass das dynamische Ansprechverhalten des Rotors bei variabler Last verbessert und insgesamt die dynamischen Massenkräfte, die während des Betriebs auf die Schaufeln einwirken, reduziert werden.

In einer vorteilhaften Ausgestaltung des erfindungsgemäßen Verfahrens wird der Rotor rotierend in den Stator eingebracht.

Diese Ausgestaltung besitzt den Vorteil, dass der um die Rotationsachse rotierende Rotor den Einlaufbelag gleichmäßig auf der rotationssymmetrischen Fläche der Wandung derart abträgt, dass nur der erforderliche Bauraum von dem rotierenden Rotor freigeräumt wird und die Toleranzen innerhalb der Strömungsmaschine ausgeglichen werden. Durch das Abtragen des Einlaufbelags der Wandung über den gesamten Umfang stellt sich eine minimale Spaltgröße zwischen Schaufelspitzen und Stator ein. Mit der Anpassung von Stator und Rotor erscheint die Oberfläche des abrasiv veränderten Einlaufbelags leicht riefig, so dass eine Profilierung des Einlaufbelags erreicht werden kann, ohne aufwendige Präparation und Feinbearbeitung der Beschichtungsoberfläche des Einlaufbelages nach dem Beschichtungsprozess, ohne aufwendige Nachbearbeitung der Schaufelspitzen des Rotors und ohne aufwendige Paarung der ineinanderlaufenden Komponenten der Strömungsmaschine vorzunehmen. Durch die Reduzierung der Fertigungstiefe erweist sich die Herstellung bzw. Fertigung dieser Strömungsmaschine als sehr effizient und wirtschaftlich.

Ferner kann der Rotor reversierend in den Stator eingebracht werden. Dabei bedeutet reversierend, dass der Rotor zunächst über eine Weglänge von 1 bis 2 mm rotierend in den Stator eingefahren wird und dabei Material des Einlaufbelags abträgt, dann rotierend circa 1 bis 2 mm zurückgefahren wird, wodurch das von dem Einlaufbelag abgetragene und häufig zumindest noch teilweise an den Schaufelspitzen des Rotors anhaftende Material sich leichter ablösen kann. Danach wird der Rotor erneut über die Weglänge von 1 bis 2 mm zuzüglich weiterer 1 bis 2 mm rotierend in den Stator eingefahren und danach erneut ausgefahren. Dieser Wechsel zwischen Ein und Ausfahren wird solange wiederholt, bis der Rotor den Einlaufbelag auf die gewünschte Dicke in der gewünschten Tiefe des Stators abgetragen hat.

Diese Ausgestaltung hat den Vorteil, dass zum einen die Laufschaufeln eine in axialer Richtung reduzierte Beanspruchung erfahren und zum anderen die Spaltgröße aufgrund der geringeren Laufschaufelbeanspruchungen und der damit reduzierten Laufschaufeldeformationen minimiert werden. Zusätzlich wird auf dem Einlaufbelag eine Riefenausbildung reduziert.

Nachfolgend werden die erfindungsgemäßen Gegenstände anhand von Ausführungsbeispielen und der Figur näher erläutert. Hierbei gehen aus der Figur und ihrer Beschreibung weitere Merkmale und Vorteile der Erfindung hervor. Dabei zeigt:
- Fig. 1: eine schematische Seitenansicht einer Strömungs- maschine, wobei der Stator mit einem Einlaufbelag innenbeschichtet ist.

In Figur 1 ist nicht maßstabsgerecht eine beispielhafte Ausführungsform der erfindungsgemäßen Strömungsmaschine 1 insbesondere die Verdichterseite eines Abgasturboladers mit einem Stator 2 und einem Rotor 4 dargestellt. In dieser Ausführungsform weist der Stator 2 eine Wandung 3 auf, die mit einem Einlaufbelag 6 innenbeschichtet ist. Innerhalb des Stators 2 ist der Rotor 4 als Verdichterrad mit Laufschaufeln 5 eingebracht. Um eine minimale Spaltgröße 7 zwischen dem Stator 2, innenbeschichtet mit dem Einlaufbelag 6 und den Laufschaufeln 5 des Rotors 4 zu erzeugen, wird der in Rotationsrichtung 9 um seine Rotationsachse 10 rotierende Rotor 4 in Bewegungsrichtung 8 in den Stator 2 eingeführt. Die Positionierung des Rotors 4 in den Stator 2 erfolgt mittels einer hier nicht näher dargestellten Einrichtung zur parallelen Versetzung in die Versetzungsrichtung 11 und Rotation des Rotors 4 um die Symmetrieachse des Stators 2.

Die Einrichtung zur parallelen Versetzung und Rotation der Rotationsachse des Rotors 4 besteht aus einem modifizierten handelsüblichen Gleitlager. Das Gleitlager weist einen Läufer auf, der in einem mit einer Lagerschicht innen beschichteten Gehäuse rotiert. Zwischen Lagerschicht und Läufer befindet sich ein 200 µm breiter ringförmiger Spalt, die sog. Lagerluft, die mit Öl gefüllt ist. Das Öl wird bis auf eine an der Lagerschicht anhaftende Minimalmenge entfernt, und dadurch wird der Läufer und mit ihm seine Rotationsachse infolge der bei seiner Rotation auftretenden Zentripetalkraft parallel zur Symmetrieachse des Gehäuses versetzt. Dabei entspricht das Ausmaß der Versetzung der Menge entnommenen Öls.

Gemäß diesem Ausführungsbeispiel wird der Rotor 4 axialsymmetrisch auf dem Läufer befestigt und das modifizierte Gleitlager axialsymmetrisch zu dem Stator 2 positioniert. Danach wird der Läufer, respektive Rotor, in Rotation versetzt und trägt einen Teil des Einlaufbelags 6 ab. Abschließend kann der Rotor 4 durch Wiederbefüllen der Lagerluft des Gleitlagers wieder zentriert werden.

Diese Positionierung des Rotors 4 in den Stator 2 unter Zuhilfenahme der beschriebenen Einrichtung ist geeignet für ausgewählte Werkstoffpaarungen an rotationssymmetrischen Flächen. Dabei bestehen sowohl die Laufschaufeln 5 des Rotors 4 auf der Verdichterseite des Abgasturboladers als auch der Stator 2 aus einer Aluminiumbasislegierung, wobei die Wandung 3 des Stators 2 mit einem Einlaufbelag 6 aus AlSi12 und Polyester als Füllstoff, beschichtet ist.

Aufgrund der hohen Temperaturen von ca. 1050°C kommen auf der heißen Turbinenseite des Abgasturboladers Hochtemperaturwerkstoffe zur Anwendung. Die turbinenseitigen Laufschaufeln des Rotors werden aus einer Ni-Basislegierung und der Stator aus Stahlguß hergestellt. Die auf der Turbinenseite mit Einlaufbelag beschichtete Wandung des Stators ist mit NiCrAl und Polyester als Füllstoff beschichtet.

Wie in Figur 1 gezeigt, wird in den mit dem Einlaufbelag 6 innenbeschichteten Stator 2 der Verdichterseite des Abgasturboladers der Rotor 4 rotierend eingebracht. Dabei wird der Einlaufbelag 6 aus AlSi12 während der Positionierung zumindest teilweise abgetragen derart, dass der Rotor 4 um eine Rotationsachse gedreht wird, die parallel versetzt um die Achse des Stators 2 rotiert.

Die Erfindung ist nicht nur auf das beschriebene Beispiel von einem Abgasturbolader beschränkt, sondern kann vielmehr auf stationäre Gasturbinen und Triebwerke erweitert werden. Des Weiteren besteht die Möglichkeit, dass der Einlaufbelag auf der Heißgasseite NiCrAlY mit Füllstoff oder beispielsweise Keramik oder ein anderer Hochtemperaturdichtwerkstoff enthält.

### Bezugszeichenliste

- 1 -: Strömungsmaschine
- 2: - Stator
- 3 -: Wandung
- 4 -: Rotor
- 5 -: Laufschaufeln des Rotors
- 6 -: Einlaufbelag
- 7 -: Spaltgröße
- 8 -: Bewegungsrichtung des Rotors
- 9 -: Rotationsrichtung des Rotors
- 10 -: Rotationsachse des Rotors
- 11 -: Versetzungsrichtung der Rotationsachse des Rotors

## Patentansprüche

1. Strömungsmaschine (1), aufweisend:
- einen Stator (2),
innenbeschichtet mit einem Einlaufbelag (6),
- einen Rotor (4) innerhalb des Stators (2),
**gekennzeichnet dadurch,**
**dass** sie zusätzlich aufweist
- eine Einrichtung zur parallelen Versetzung und Rotation der Rotationsachse des Rotors (10) um die Symmetrieachse des Stators (2).

2. Strömungsmaschine (1) nach Anspruch 1,
**dadurch gekennzeichnet ,**
**dass** die Laufschaufeln des Rotors (5) Aluminiumbasislegierung oder Eisenbasis- oder Cobaltbasis- oder Nickelbasislegierung und der Stator (2) Aluminiumbasislegierung oder Stahlguß enthalten.

3. Strömungsmaschine (1) nach einem der vorhergehenden Ansprüche,
**dadurch gekennzeichnet ,**
**dass** der Einlaufbelag AlSil2 oder NiCrAl enthält.

4. Verfahren zur Anpassung von Stator (2) und Rotor (4) einer Strömungsmaschine (1), bei der auf den Stator (2) ein Einlaufbelag (6) aufgebracht wird und dieser Einlaufbelag (6) durch den Rotor (4) zumindest teilweise abgetragen wird,
**dadurch gekennzeichnet ,**
**dass** der Rotor (4) um eine Rotationsachse gedreht wird, die parallel versetzt um die Symmetrieachse des Stators (2) rotiert.

5. Verfahren nach Anspruch 4,
**dadurch gekennzeichnet ,**
**dass** der Rotor (4) rotierend in den Stator (2) eingebracht wird.

## Claims

1. Turbomachine (1), comprising:
- a stator (2)
internally coated with a run-in coating (6),
- a rotor (4) within the stator (2),
**characterized**
**in that** it additionally comprises
- a device for the parallel offsetting and rotation of the axis of rotation (10) of the rotor about the axis of symmetry of the stator (2) .

2. Turbomachine (1) according to Claim 1,
**characterized**
**in that** the rotor blades (5) contain an aluminium-based alloy or iron-based or cobalt-based or nickel-based alloy, and the stator (2) contains an aluminium-based alloy or cast steel.

3. Turbomachine (1) according to either of the preceding claims,
**characterized**
**in that** the run-in coating contains AlSi12 or NiCrAl.

4. Process for matching the stator (2) and rotor (4) of a turbomachine (1), in which a run-in coating (6) is applied to the stator (2) and said run-in coating (6) is at least partially worn away by the rotor (4),
**characterized**
**in that** the rotor (4) is rotated about an axis of rotation which rotates in a manner offset in parallel about the axis of symmetry of the stator (2).

5. Process according to Claim 4,
**characterized**
**in that** the rotor (4) is introduced into the stator (2) in rotation.

## Revendications

1. Turbomachine (1), présentant :
- un stator (2),
revêtu à l'intérieur avec un revêtement d'entrée (6),
- un rotor (4) à l'intérieur du stator (2),
**caractérisée en ce qu'**elle présente en outre :
- un dispositif pour déplacer parallèlement et faire tourner l'axe de rotation du rotor (10) autour de l'axe de symétrie du stator (2).

2. Turbomachine (1) selon la revendication 1,
**caractérisée en ce que**
les aubes mobiles du rotor (5) contiennent un alliage à base d'aluminium ou un alliage à base de fer ou de cobalt ou de nickel, et le stator (2) contient un alliage à base d'aluminium ou de fonte d'acier.

3. Turbomachine (1) selon l'une quelconque des revendications précédentes,
**caractérisée en ce que** le revêtement d'entrée contient du AlSi12 ou du NiCrAl.

4. Procédé pour l'adaptation d'un stator (2) et d'un rotor (4) d'une turbomachine (1), dans lequel un revêtement d'entrée (6) est appliqué sur le stator (2) et ce revêtement d'entrée (6) est enlevé au moins en partie par le rotor (4),
**caractérisé en ce que** le rotor (4) tourne autour d'un axe de rotation qui tourne de manière décalée parallèlement autour de l'axe de symétrie du stator (2).

5. Procédé selon la revendication 4,
**caractérisé en ce que** le rotor (4) est introduit en tournant dans le stator (2).
